# EUROPÄISCHE PATENTSCHRIFT

(11) **EP 1 227 987 B1**
(45) Veröffentlichungstag und Bekanntmachung des Hinweises auf die Patenterteilung: **03.03.2004**
(21) Anmeldenummer: 00945598.1
(22) Anmeldetag: 07.06.2000
(51) Int. Cl.: B65D 23/02, B65D 83/14

(54) **BEHÄLTER MIT INNENBEUTEL**
CONTAINER COMPRISING AN INNER POUCH
RECIPIENT A POCHE INTERNE

(30) Priorität: 29.07.1999 DE 19935648
(43) Veröffentlichungstag der Anmeldung: 07.08.2002
(73) Patentinhaber: GAPLAST GmbH, D-82442 Altenau (DE)
(72) Erfinder: KNEER, Roland, D-82490 Farchant (DE)
(74) Vertreter: Flosdorff, Jürgen, Dr.
(86) Internationale Anmeldenummer: PCT/DE2000/001849
(87) Internationale Veröffentlichungsnummer: WO 2001/008990

(56) Entgegenhaltungen:
- BE-A- 870 739
- US-A- 4 491 250

## Beschreibung

Die Erfindung betrifft einen Behälter gemäß dem Oberbegriff des Anspruchs 1, mit einer im wesentlichen formstabilen Außenwand und einem leicht verformbaren Innenbeutel, in den beispielsweise eine pharmazeutische Flüssigkeit eingefüllt wird, die mit einer auf den Hals des Behälters aufgesetzten Pumpe abgegeben werden kann. Der Behälterinhalt kann aber auch eine Creme oder eine Paste sein, die durch Zusammendrücken der Außenwand aus der Behälteröffnung abgegeben wird.

Der Behälter kann die Form einer Flasche oder beispielsweise eines Röhrchens oder einer Tube haben, wobei es keinerlei Beschränkung hinsichtlich seiner Form gibt.

Es sind Behälter aus einer im wesentlichen formstabilen Außenwand und einem leicht verformbaren Innenbeutel bekannt, die beispielsweise im Coextrusions-Blasverfahren hergestellt werden und aus zwei Kunststoffschichten bestehen, die keine Verbindung miteinander eingehen, d.h. der Innenbeutel, der zunächst in Anlage an der formstabilen Außenwand des Behälters aufgeblasen wurde, löst sich von dieser Außenwand ab, wenn nach und nach der Behälterinhalt abgegeben wird.

Damit sich der Innenbeutel entsprechend dem abgegebenen Volumen zusammenziehen kann, muß ein Druckausgleich zwischen der Außenwand des Behälters und dem sich zusammenziehenden Innenbeutel stattfinden. Hierzu sind bei den bisher bekannten Behältern der betrachteten Art in der Außenwand Druckausgleichslöcher ausgebildet, durch die Luft in den Zwischenraum zwischen der Außenwand und dem Innenbeutel eintreten kann.

Auch wenn ein Druckausgleich durch die Löcher in der Außenwand erfolgt, entsteht dennoch im Innenbeutel häufig ein Unterdruck, da nicht immer ein vollständiger Druckausgleich entlang des gesamten Außenumfangs des Innenbeutels erfolgt und durch das Zusammenziehen des Innenbeutels Rückstellkräfte entstehen, die zur Folge haben, daß der Innenbeutel versucht, in gewissem Umfang in seine natürliche Form zurückzukehren.

Der Unterdruck in dem Innenbeutel hat wiederum zur Folge, daß Luft in den Innenbeutel eintreten kann, entweder durch feine Öffnungen in der Wand des Innenbeutels oder beispielsweise durch eine Undichtigkeit im Bereich einer eventuell vorhandenen Pumpe.

Der Eintritt von Luft in den Innenbeutel ist sehr unerwünscht, da hierdurch die Qualität des Behälterinhalts verschlechtert werden kann und weil der Flüssigkeitsspiegel in dem Innenbeutel so weit sinken kann, daß ein Teil des Behälterinhalts nicht mehr ausgebracht werden kann, beispielsweise weil der Flüssigkeitsspiegel unter die Einlaßöffnung des Saugrohrs einer Pumpe sinkt.

Die US-A-4,491 250 offenbart einen Behälter mit den Merkmalen des Oberbegriffs des Patentanspruchs 1. Zwischen der Außenwand und dem Innenbeutel sind vertikal übereinander angeordnete Taschen z.B. mit Zitronensäure gefüllt, und ein Aufnahmeraum unter dem flexiblen Innenbeutel enthält beispielsweise Natrium-Bicarbonat. Außerdem ist in dem Bodenraum eine Startkapsel untergebracht, die CO₂ abgibt, bis ein Druckausgleich erfolgt ist. Im Verlaufe der Abgabe des Behälterinhalts aus dem Innenbeutel wandert dieser nach oben und öffnet nacheinander Taschen, um deren Inhalt freizugeben, der mit dem Natrium-Bicarbonat in Kontakt gerät und damit weiteres CO₂ erzeugt.

Der vorliegenden Erfindung liegt die Aufgabe zugrunde, einen Behälter der betrachteten Art so weiter zu entwickeln, daß der Druckausgleich zwischen dem sich bei Abgabe von Behälterinhalt zusammenziehenden Innenbeutel und der im wesentlichen formstabilen Außenwand auf eine günstigere Weise erfolgt.

Diese Aufgabe wird erfindungsgemäß durch die Merkmale des Patentanspruchs 1 gelöst.

Vorteilhafte Ausgestaltungen der Erfindung sind in den Unteransprüchen gekennzeichnet.

Die Erfindung sieht vor, daß zwischen der Außenwand des Behälters und dem Innenbeutel ein expandierbares Material angeordnet ist, das bei Abgabe von Füllgut aus dem Innenbeutel den hierdurch sich vergrößernden Zwischenraum zwischen der Außenwand und dem Innenbeutel ausfüllt.

Dabei ist es bevorzugt, daß sich dieses expandierbare Material im wesentlichen entlang des gesamten Zwischenraums zwischen dem Innenbeutel und der Außenwand befindet, wobei es aber auch im Rahmen der Erfindung liegt, daß das expandierbare Material nur bereichsweise angeordnet sein kann.

Die Außenwand und der Innenbeutel können an einzelnen Stellen fest miteinander verbunden sein, was vorzugsweise im Bodenbereich des Behälters der Fall ist, so daß sich der Innenbeutel in axialer Richtung nicht zusammenzieht, wohl aber in radialer Richtung, was für ein vollständiges Ausbringen des Behälterinhalts vorteilhaft ist. Außenwand und Innenbeutel sind zweckmäßigerweise auch im Bereich der Behälteröffnung, also z.B. an einem Behälterhals fest miteinander verbunden, so daß zwischen der Außenwand und dem Innenbeutel ein nach außen dichter Innenraum entsteht.

In weiterer Ausgestaltung der Erfindung wird vorgeschlagen, daß das expandierbare Material bei Einwirkung eines Mittels wenigstens teilweise in einen schaumförmigen Zustand übergeht. Dieser Schaum füllt den durch Abgabe von Behälterinhalt und dem damit einhergehenden Zusammenziehen des Innenbeutels entstehende Zwischenraum zwischen dem Innenbeutel und der Außenwand aus und stützt dabei den Innenbeutel ab, so daß in diesem praktisch kein Unterdruck mehr entstehen kann, der den Eintritt von Luft in den Innenbeutel verursachen könnte.

Grundsätzlich kommt es auch in Betracht, daß das expandierbare Material bei Einwirkung eines geeigneten Mittels nach und nach teilweise in einen ungeschäumten, rein gasförmigen Zustand übergeht und somit den Zwischenraum zwischen Außenwand und Innenbeutel ausfüllt. In diesem Fall muß dieser Zwischenraum nach außen hermetisch abgeschlossen sein.

In weiterer Ausgestaltung der Erfindung kann vorgesehen sein, daß das Mittel, das das Druckausgleichmaterial expandieren läßt, ein Stoff ist, der mit dem expandierbaren Material in Kontakt gerät.

Dieser Stoff kann Wasser oder Wasserdampf sein, der eine Druckausgleichschicht aufschäumen oder expandieren läßt, wenn diese bevorzugt Zitronensäure und Natrium-Bikarbonat aufweist. Hierbei handelt es sich um eine vorteilhafte Ausgestaltung der Erfindung, wobei ausdrücklich darauf hingewiesen wird, daß diese nicht auf das angegebene expandierbare Material und den das Aufschäumen hervorrufende Stoff Wasser oder Wasserdampf beschränkt ist.

Wenn Wasserdampf als Mittel zum Expandieren der Zwischenschicht zwischen Außenwand und Innenbeutel herangezogen wird, tritt dieser nach einem weiteren Vorschlag der Erfindung vorzugsweise durch den Innenbeutel hindurch. Hierzu ist vorgesehen, daß der Innenbeutel aus einem Material besteht, das in einem vorbestimmten Maße durchlässig für Wasserdampf ist. Beispielsweise können hierzu ganz feine Poren vorgesehen sein, die zwar für Wasserdampf, nicht jedoch für die übrigen Bestandteile des Behälterinhalts durchlässig sind.

Das Mittel zum Auslösen der Expansion der Druckausgleichschicht kann auch von außen auf den Behälter einwirken oder durch die Außenwand in den Zwischenraum eingebracht werden. Als ein Beispiel wird angeführt, daß UV-Strahlen durch die Außenwand hindurch auf das expandierbare Material treffen. Diese UV-Bestrahlung kann beispielsweise nach Abfüllung des Behälters an einer hierzu vorgesehenen Bestrahlungsstation erfolgen und zu einer Expansion im Zwischenraum führen, sowie dort durch den sich zusammenziehenden Beutel ein Unterdruck entsteht.

Hinsichtlich der Herstellungsweise des erfindungsgemäßen Behälters gibt es keine Beschränkungen. Er kann beispielsweise aus drei Schichten -einer Schicht für den Innenbeutel, einer Zwischenschicht aus expandierbarem Material und einer Schicht für die Außenwand- im Koextrusions-Blasverfahren hergestellt werden. Die Außenwand und der Innenbeutel können auch getrennt hergestellt werden, wobei das expandierbare Material als Schicht auf den Innenbeutel oder innen auf den Außenbehälter aufgebracht werden kann. Es ist auch nicht erforderlich, daß der Außenbehälter aus Kunststoff besteht. Als Material für den Außenbehälter kann beispielsweise auch ein Metallblech verwendet werden.

Die Erfindung wird nachfolgend anhand einer Ausführungsform mit Bezug auf die Zeichnung näher beschrieben. Dabei zeigen:
- Fig. 1: einen Vertikalschnitt durch einen erfindungsgemäßen Behälter;
- Fig. 2: eine Unteransicht des Behälters gemäß Fig. 1;
- Fig. 3: eine Seitenansicht des Behälters und
- Fig. 4: eine Aufsicht auf den Behälter.

Der in den Figuren dargestellte Behälter ist im Coextrusions-Blasverfahren aus einem dreischichtigen schlauchförmigen Rohling hergestellt. Die äußere Schicht 1 besteht aus einem verhältnismäßig harten Kunststoff, damit diese Außenwand des Behälters im wesentlichen formstabil bleibt, auch wenn der Behälterinhalt abgegeben wird. Die Zwischenschicht 2 weist ein Gemisch aus Zitronensäure und Natrium-Bikarbonat auf, während der Innenbeutel 3 aus einem weichelastischen Kunststoffmaterial besteht.

Am Boden ist das Formnest der Blasform so ausgebildet, daß beim Schließen der Blasform eine querschnittlich im wesentlichen rautenförmige Quetschnaht 4 entsteht, in der der Innenbeutel eingeklemmt ist, obwohl Fig. 1 dies nicht so deutlich zeigt. Durch das Einquetschen des Innenbeutels wird erreicht, daß dieser sich in axialer Richtung sich nicht zusammenziehen kann.

Im Bereich der Öffnung 5 des Behälters sind zwei Entlüftungssicken 6 in der Außenwand 1 ausgebildet. Diese Sicken verhindern, daß bei der Montage eines Pumpenunterteils Luft eingeschlossen wird. Sie stehen nicht mit dem Zwischenraum zwischen der Außenwand und dem Innenbeutel in Verbindung.

Der Behälter ist zur Aufnahme einer Substanz bestimmt, die wasser enthält. Der Innenbeutel ist in einem vorbestimmten Maße für Wasserdampf durchlässig, der nach seinem Durchtritt durch die Wand des Innenbeutels die Expansion der Schicht 2 initiiert. Es bildet sich zwischen der Wand 1 und dem Innenbeutel 3 zunehmend ein Materialschaum, der den Zwischenraum zwischen diesen beiden Schichten bei Abgabe der Füllsubstanz ausfüllt und dabei den Innenbeutel 3 so abstützt, daß sich in diesem kein Unterdruck ausbilden kann.

## Patentansprüche

1. Behälter mit einer im wesentlichen formstabilen Außenwand (1) und einem leicht verformbaren Innenbeutel (3), mit einem expandierbaren Material (2), das bei Einwirkung eines Mittels nach und nach in einen schaumförmigen und/oder gasförmigen Zustand übergeht und den mit der Abgabe von Füllgut aus dem Innenbeutel (2) entstehenden Zwischenraum zwischen dem Innenbeutel (3) und der Außenwand (1) ausfüllt, wobei das expandierbare Material (2) zwischen der Außenwand (1) und dem Innenbeutel (3) angeordnet ist,
**dadurch gekennzeichnet,**
**daß** das Mittel durch die Wand des Innenbeutels oder die formstabile Außenwand zu dem expandierbaren Material (2) gelangt.

2. Behälter nach Anspruch 1,
**dadurch gekennzeichnet, daß** das Mittel ein Stoff ist, der mit dem expandierbaren Material in Kontakt gerät.

3. Behälter nach Anspruch 2,
**dadurch gekennzeichnet, daß** das Mittel Wasserdampf oder Wasser ist und daß der Innenbeutel aus einem Material besteht, das in einem vorbestimmten Maße durchlässig für Wasserdampf ist.

4. Behälter nach einem der Ansprüche 1 bis 3,
**dadurch gekennzeichnet, daß** das expandierbare Material Zitronensäure und Natrium-Bikarbonat aufweist.

5. Behälter nach Anspruch 1,
**dadurch gekennzeichnet, daß** das Mittel UV-Strahlen sind, die durch die Außenwand hindurch auf das expandierbare Material einwirken.

6. Behälter nach einem der Ansprüche 1 bis 5,
**dadurch gekennzeichnet, daß** der Behälter im Coextrusions-Blasverfahren hergestellt ist.

7. Behälter nach einem der Ansprüche 1 bis 6,
**dadurch gekennzeichnet, daß** das expandierbare Material als Schicht auf den Innenbeutel oder innen auf die Außenwand des Behälters aufgebracht ist.

## Claims

1. A container with a substantially shape-stable outer wall (1) and a readily deformable inner bag (3), an expandable material (2), which changes progressively under the action of a medium into a foamed and/or gaseous state and fills the space between the inner bag (3) and the outer wall (1) which forms when the filled material is dispensed from the inner bag (2), whereby the expandable material (2) is disposed between the outer wall (1) and the inner bag (3), **characterised in that** the medium reaches the expandable material (3) through the wall of the inner bag or the shape-stable outer wall.

2. A container as claimed in Claim 1, **characterised in that** the medium is a substance which comes into contact with the expandable material.

3. A container as claimed in Claim 2, **characterised in that** the medium is water vapour or water and that the inner bag consists of a material which is permeable to water vapour to a predetermined extent.

4. A container as claimed in one of Claims 1 to 3, **characterised in that** the expandable material includes citric acid and sodium bicarbonate.

5. A container as claimed in Claim 1, **characterised in that** the medium is UV rays which act on the expandable material through the outer wall.

6. A container as claimed in one of Claims 1 to 5, **characterised in that** the container is manufactured in a coextrusion-blowing process.

7. A container as claimed in one of Claims 1 to 6, **characterised in that** the expandable material is applied in the form of a layer to the inner bag or internally to the outer wall of the container.

## Revendications

1. Récipient avec une paroi extérieure (1) sensiblement indéformable et une poche intérieure (3) légèrement déformable, avec un matériau (2) expansible, qui, sous l'effet d'un agent, passe peu à peu à un état mousseux et/ou gazeux et remplit l'espace intermédiaire, entre la poche intérieure (3) et la paroi extérieure (1), qui se forme avec l'évacuation de matière de charge de la poche intérieure (3), le matériau (2) expansible étant disposé entre la paroi extérieure (1) et la poche intérieure (3),
**caractérisé en ce que**
l'agent arrive par la paroi de la poche intérieure ou la paroi extérieure indéformable au matériau (2) expansible.

2. Récipient selon la revendication 1,
**caractérisé en ce que** l'agent est une substance qui vient en contact avec le matériau expansible.

3. Récipient selon la revendication 2,
**caractérisé en ce que** l'agent est de la vapeur d'eau ou de l'eau et **en ce que** la poche intérieure est à base d'un matériau qui est perméable à la vapeur d'eau dans une proportion prédéfinie.

4. Récipient selon l'une quelconque des revendications 1 à 3,
**caractérisé en ce que** le matériau expansible possède de l'acide citrique et du bicarbonate de sodium.

5. Récipient selon la revendication 1,
**caractérisé en ce que** l'agent est constitué par des rayons UV qui agissent à travers la paroi extérieure sur le matériau expansible.

6. Récipient selon l'une quelconque des revendications 1 à 5,
**caractérisé en ce que** le récipient est fabriqué par le procédé de soufflage par coextrusion.

7. Récipient selon l'une quelconque des revendications 1 à 6,
**caractérisé en ce que** le matériau expansible est appliqué sous la forme de couche sur la poche intérieure ou à l'intérieur sur la paroi extérieure du récipient.
